# EUROPÄISCHE PATENTSCHRIFT

(11) **EP 0 375 758 B1**
(45) Veröffentlichungstag und Bekanntmachung des Hinweises auf die Patenterteilung: **05.08.1992**
(21) Anmeldenummer: 89906022.2
(22) Anmeldetag: 31.05.1989
(51) Int. Cl.: F02D 41/14

(54) **VERFAHREN UND VORRICHTUNG ZUR LAMBDAREGELUNG MIT MEHREREN SONDEN**
A METHOD AND DEVICE FOR LAMBDA CONTROL WITH SEVERAL PROBES
PROCEDE ET DISPOSITIF DE REGULATION LAMBDA A SONDES MULTIPLES

(30) Priorität: 24.06.1988 DE 3821357
(43) Veröffentlichungstag der Anmeldung: 04.07.1990
(73) Patentinhaber: ROBERT BOSCH GMBH, 70442 Stuttgart (DE)
(72) Erfinder: MOSER, Winfried, D-7140 Ludwigsburg (DE)
(86) Internationale Anmeldenummer: DE8900349
(87) Internationale Veröffentlichungsnummer: WO8912737

(56) Entgegenhaltungen:
- EP-A- 0 244 870
- US-A- 4 517 947
- US-A- 4 703 735
- Patent Abstracts of Japan, vol. 6, NO: 213 ( M-167) (1091), 26 October 1982
- Patent Abstracts of Japan, Band 10, Nr. 37 (M-453)(2094), 14. Februar 1986, & JP,A,60190631 (NISSAN JIDOSCHA K.K.) 28. September 1985

## Beschreibung

Die Erfindung betrifft ein Verfahren und eine Vorrichtung zur Lambdaregelung für eine Brennkraftmaschine mit mindestens zwei Lambdasonden.

### Stand der Technik

Mehrere Lambdasonden an einer Brennkraftmaschine werden in zwei grundsätzlich verschiedenen Anordnungen verwendet. Bei der einen Anordnung befinden sich die mehreren Sonden im Abgaskanal der Brennkraftmachine an aufeinanderfolgenden Stellen. Bei der anderen Anordnung sind die Lambdasonden an jeweils gleichartiger Position in verschiedenen Teilkanälen des Abgaskanalsystems angebracht. Die Erfindung bezieht sich auf eine Anordnung der letztgenannten Art.

Eine derartige Anordnung ist zum Beispiel für die Verfahren und Vorrichtungen gemäß DE-A1-22 55 874 und DE-A1-27 13 988 vorgesehen. Jeweils eine Lambdasonde ist im Abgasteilkanal jeweils einer Hälfte eines V-Motores vor derjenigen Stelle angeordnet, bevor die beiden Teilkanäle zu einem Sammelrohr zusammengeführt sind, in dem ein Katalysator angeordnet ist. Beim Verfahren gemäß der DE-A1-22 55 874 dienen die Signale der beiden Sonden dazu, Istwerte für zwei getrennte Regelkreise zu liefern, von denen jeweils einer einer Motorhälfte zugeordnet ist. Beim Verfahren gemäß der DE-A1- 27 13 988 dienen die Signale beider Sonden als Istwerte für einen einzigen Regelkreis. Abhängig von der Art der Signale von den beiden Sonden wird entschieden, ob der Regler den Stellwert erhöht, erniedrigt oder unverändert läßt. Außerdem wird abhängig von einer summierten Regelabweichung der Stellwert so gewobbelt, daß das Gemisch überlagert zur üblichen Schwingung des Zweipunktreglers dauernd und schnell zwischen fett und mager wechselt.

Die US 4 703 735 offenbart ein Verfahren, bei dem in den zunächst getrennten Abgasrohren der zwei Zylinderbänke eines V-Motors je eine Abgassonde angeordnet ist, die jeweils als Regelfühler der Lambda=1-Gemischregelung für die zugehörige Zylinderbank dient. Die beiden Regelkreise werden so geregelt, daß sich zwischen ihren Regelschwingungen eine Phasendifferenz von 180° einstellt. Das beschriebene Verfahren läßt aber insbesondere bei der Art und Weise, in der die Synchronisation der Regelschwingungen durchgeführt wird, Verbesserungen zu.

Die bekannten Verfahren und Vorrichtungen dienen dazu, Luft/ Kraftstoff-Gemische zu liefern, die zu Abgas solcher Art führen, daß im Abgas noch vorhandene Schadstoffe durch einen Katalysator optimal konvertiert werden können.

Der Erfindung liegt die Aufgabe zugrunde, ein Verfahren zur Lambdaregelung für eine Brennkraftmaschine mit mindestens zwei Lambdasonden in gleichartiger Position anzugeben, das noch bessere Schadstoffkonvertierung erlaubt als bisherige Verfahren. Der Erfindung liegt weiterhin die Aufgabe zugrunde, eine Vorrichtung zum Durchführen eines solchen Verfahrens anzugeben.

### Vorteile der Erfindung

Das erfindungsgemäße Verfahren ist durch die Merkmale von Anspruch 1 oder 2 und die erfindungsgemäße Vorrichtung durch die Merkmale von Anspruch 6 oder 7 gegeben. Vorteilhafte Ausgestaltungen des Verfahrens sind Gegenstand der Unteransprüche.

Die Erfindung nutzt folgende Überlegung. Bei einer Zweipunkt-Lambdaregelung führt der Lambdawert dauernd Schwingungen zwischen fett und mager aus. Je größer die Amplitude dieser Schwingungen ist, desto geringer ist die relative Schadstoffkonvertierung des Katalysators. Werden nun statt eines Regelkreises zwei Regelkreise verwendet, muß es möglich sein, die Schwingungen in den beiden Kreisen so aneinander anzupassen, daß das Gemisch im einen Regelkreis gerade in Richtung fett schwingt, wenn das Gemisch im anderen Regelkreis in Richtung mager schwingt. Die Abgase des fetten Gemisches kommen im Sammelrohr vor dem Katalysator zusammen und führen dort zu Abgas mit etwa dem Lambdawert 1. Der Lambdawert des Abgases wird kaum noch eine Schwingung ausführen, wenn die Phasenverschiebung etwa eine halbe Schwingungsperiode beträgt. Ist sie mehr oder weniger, kommt es zwar noch zu einer Schwingung des Lambdawertes, jedoch mit erheblich geringerer Amplitude als sie ohne Phasenverschiebung der beiden Regelschwingungen vorhanden ist. Durch das Ausmaß der Phasenverschiebung läßt sich die Amplitude festlegen. Eine geringe Restschwingung ist bei manchen Katalysatoren wünschenswert, da diese nur dann optimal arbeiten, wenn sie während jeweils einer Halbperiode der Regelschwingung oxidierend und während der anderen Halbperiode reduzierend arbeiten können.

Die eingangs erwähnten bekannten Verfahren sind für Motoren bestimmt, bei denen aufgrund ihres Aufbaues sehr lange Abgasteilkanäle bestehen, also insbesondere für V-Motoren. Das erfindungsgemäße Verfahren bringt dagegen bei allen Arten von Motoren Vorteile, also auch z. B. bei einem Vierzylinder-Reihenmotor. Es kann dort in jedem Auslaßstutzen eine Sonde angeordnet sein, der jeweils ein Regelkreis zugeordnet ist. Die Phasenverschiebungen zwischen den vier Regelkreisen werden so eingestellt, daß im Sammelkanal gemischtes Abgas mit im wesentlichen dem Lambdawert 1 entsteht, oder daß aus dem oben genannten Grund noch eine geringe Lambda-Restschwingung im gemischten Abgas vorhanden ist.

Die Phasenkorrektur läßt sich dann besonders einfach vornehmen, wenn dauernd auf die Phase eines bestimmten Regelkreises Bezug genommen wird. Schneller wird die Regelung dagegen, wenn variabel jeweils auf die früheste Schwingung bezogen wird.

### Zeichnung

Die Erfindung wird im folgenden anhand von durch Figuren veranschaulichten Ausführungsbeispielen näher erläutert. Es zeigen:
Fig. 1 ein als Blockschaltbild dargestelltes Verfahren zur Lambdaregelung mit zwei Sonden und zwei Regelkreisen, zwischen denen eine vorgegebene Phasenverschiebung eingestellt wird;
Fig. 2a - c zeitkorrelierte Diagramme des Signales von einer Lambdasonde, des zugehörigen Stellwertes und des tatsächlichen Lambdawertes am Ort der Sonde;
Fig. 3 ein Diagramm des zeitlichen Verlaufs des Lambdawertes von zwei Einzelabgasen und des Lambdawertes des gemischten Abgases bei einer Phasenverschiebung von einer halben Schwingungsperiode;
Fig. 4 ein Diagramm entsprechend dem von Fig. 3, jedoch mit einer Phasenverschiebung von weniger als einer halben Schwingungsperiode;
Fig. 5a und b Diagramme der zeitlichen Verläufe zweier Stellwerte mit zwei unterschiedlichen Arten der Phasenverschiebung für ein verspätetes Signal;
Fig. 6 ein Diagramm entsprechend dem von Fig. 5a, jedoch betreffend die Phasenverschiebung eines voreilenden Signales;
Fig. 7 ein Diagramm entsprechend dem von Fig. 5a, jedoch mit einer größeren Phasenverschiebung und mit einer Korrektur der Phase in zwei Schritten;
Fig. 8a und b Diagramm entsprechend denen von Fig. 5a bzw. b, wobei jedoch die voreilende Phase Bezugsphase ist;
Fig. 9 ein als Blockschaltbild dargestelltes Teilverfahren zur Phasenberechnung und Phasenkorrektur, bei dem von Stellwerten statt von Regelabweichungen, wie beim Verfahren von Fig. 1, ausgegangen wird;
Fig. 10 ein Diagramm betreffend den zeitlichen Verlauf der der Stellwerte von zwei phasenverschobenen Regelkreisen, wobei ein Signal nacheilt; und
Fig. 11 ein Diagramm entsprechend dem von Fig. 10, wobei jedoch das dort nacheilende Signal nun voreilt.

### Beschreibung von Ausführungsbeispielen

Das Verfahren gemäß dem Blockdiagramm von Fig. 1 arbeitet an einer Brennkraftmaschine 12 mit einer ersten Zylinderbank 13.I und einer zweiten Zylinderbank 13.II. Im Ansaugkanal 14.I für die erste Zylinderbank 13.I ist eine erste Einspritzventilanordnung 15.I vorhanden. Eine entsprechende zweite Einspritzventilanordnung 15.II liegt im zweiten Ansaugkanal 14.II. Im Abgasteilkanal 16.I ist eine erste Lambdasonde 17.1 und entsprechend im zweiten Abgasteilkanal 16.II eine zweite Lambdasonde 17.2 angeordnet. Die beiden Abgasteilkanäle münden in einen Sammelkanal 18, in dem ein Katalysator 19 angeordnet ist.

Im folgenden wird in groben Zügen unter zusätzlicher Bezugnahme auf Fig. 2 das Verfahren zum Regeln der Gemischzusammensetzung für die erste Zylinderbank 13.I erläutert. Der ersten Einspritzventilanordnung 15.I wird ein erstes Einspritzzeitsignal TI.I zugeführt, das durch Multiplikation eines Signales TIV (n, L) für eine vorbestimmte Einspritzzeit mit einem Regelfaktor FR.I in einem Multiplikationschritt 20.I gebildet ist. Der Regelfaktor FR.I ist der von einem Regelungsschritt 21.I auf ein Regelabweichungssignal RAW.I hin ausgegebene Stellwert. Der Regelabweichungswert RAW.I wird dadurch gebildet, daß von einem Lambdassollwert das Signal Lambda-Ist.I von der ersten Lambdasonde 17.I in einem Subtraktionsschritt 22.I abgezogen wird.

Entsprechende Verfahrensschritte werden im Regelkreis durchgeführt, der das zweiten Zylinderbank 13.II zugeführte Gemisch einstellt. Tatsächliche Regelkreise sind erheblich verfeinert aufgebaut. Insbesondere sind verschiedene Störgrößen-Korrekturschritte vorhanden, und es werden Adaptionsverfahren genutzt, die eine dauernde Anpassung verschiedener Korrekturwerte an sich verändernde Bedingungen zum Zweck haben.

Das Signal λₛ einer Lambdasonde, wie sie für Zweipunktregelung eingesetzt wird, weist Sprungverhalten von Übergang von fett nach mager auf, wie dies in Fig. 2a dargestellt ist. Der tatsächliche Verlauf von Lambda, der zu diesem Sprungsignal führt, ist in Fig. 2c dargestellt. Zum Verständnis, wie der tatsächliche Signalverlauf zustandekommt, dient Fig. 2b, die den zeitlichen Ablauf eines Regelfaktors FR zeigt, sei es nun der Regelfaktor FR.I für den ersten Regelkreis oder der Faktor FR.II für den zweiten Regelkreis. Wenn das Sondensignal λₛ von fett nach mager oder umgekehrt springt, durchläuft das Regelabweichungssignal RAW den Wert 0 in der einen oder anderen Richtung. Beim Durchlauf durch 0 ändert sich die Integrationsrichtung des Regelungsschrittes 21, wodurch angefettet wird, sobald das Sondensignal auf mager gesprungen ist, und abgemagert wird, sobald es auf fett gesprungen ist. Sobald der Regelungsfaktor FR den Wert 1 erreicht, weist das einer Zylinderbank zugeführte Gemisch den Lambdawert 1 auf, vorausgesetzt, der Vorsteuerwert TIV (n, L) (n = Drehzahl; L - lastanzeigendes Signal) ist richtig bestimmt, was hier angenommen ist. Bei weiterem Hochintegrieren des Regelungsfaktors FR stellt sich ein fetter Lambdawert ein. Dieser wird jedoch erst um eine Totzeit TT verzögert von der Lambadsonde gemessen, was durch die nacheilende Phasenverschiebung TT des Sondensignales λₛ gegenüber dem Regelungsfaktorsignal FR aus den Fig. 2a und b erkennbar ist. Dieselbe Phasenverschiebung weist der Signalverlauf gemäß Fig. 2c gegenüber dem von Fig. 2b auf. Ansonsten sind die Signalverläufe der Fig. 2c und b identisch dargestellt. Dies liegt darin begründet, daß bei korrekt bestimmten Vorsteuerwert und ohne weitere Korrekturmaßnahmen der Lambdawert auf der Einspritzseite mit dem Wert des Regelungsfaktors FR übereinstimmt. Fig. 2b stellt unter diesen Voraussetzungen also nicht nur den zeitlichen Verlauf des Regelungsfaktors, sondern auch den zeitlichen Verlauf des Regelungsfaktors, sondern auch den zeitlichen Verlauf des Lambdawertes auf der Einspritzseite dar. Der zeitliche Verlauf des Lambdawertes auf der Abgasseite gemäß Fig. 2c ist demgegenüber um die Totzeit TT verschoben. Bei tatsächlichem Betrieb sind auch die Wendepunkte etwas abgeflacht, worauf es zur Erläuterung des Folgenden jedoch nicht ankommt.

Die Darstellung der Figuren 3 und 4 entsprechen der von Fig. 2c jedoch mit der Ergänzung, daß statt der Verlaufs des Lambdasignales für einen einzigen Regelkreis die Verläufe für zwei Regelkreise dargestellt sind. Bei Fig. 3 ist angenommen, daß das Lambdasignal λ Ist.II für den zweiten Regelkreis gegenüber dem Lambdasignal λ Ist.I für den ersten Regelkreis um eine Phasenverschiebung PS verschoben ist, die der halben Schwingungsperiode SP entspricht. In Fig. 4 beträgt die Phasenberschiebung PS dagegen nur eine viertel Schwingungsperiode. Bei Verschiebung um eine halbe Periode erreicht das Gemisch im ersten Regelkreis gerade dann den größten Wert in Richtung fett, wenn das Gemisch im zweiten Regelkreis den größten Wert in Richtung mager erreicht und umgekert. Auch für den übrigen zeitlichen Verlauf gilt, daß die Lambdawerte jeweils in Bezug auf den Lambdawert 1 zueinander entgegengesetzt sind. Dies hat für den Lambdawert λ.18 im Sammelkanal 18 zur Konsequenz, daß er im wesentlichen dauernd auf dem Wert 1 bleibt. Beträgt die Phasenverschiebung dagegen mehr oder weniger - wie in Fig. 4 dargestellt - als eine halbe Schwingungsperiode, schwingt auch der Lambdawert λ.18 des gemischten Abgases im Sammelkanal 18 um den Wert Lambda = 1. Dies jedoch mit geringerer Amplitude als sie der Amplitude der Einzelschwingungen entspricht. Durch das Ausmaß der Phasenverschiebung läßt sich die Schwingungsamplitude des Lambdawertes des gemischten Abgases festlegen. Der in der Praxis zu verwendende Wert hängt von den Eigenschaften des jeweils verwendeten Katalysatortyps ab. Benötigt dieser für abwechselndes Oxidieren und Reduzieren eine gewisse Schwingungsamplitude des Lambdawertes wird eine entsprechende zugehörige Lambdaverschiebung eingestellt. Benötigt der Katalysator keine Lambdawertschwingung, ist eine Phasenverschiebung von einer halben Schwingungsperiode bevorzugt.

Um eine Phasenverschiebung in der beschriebenen Art vornehmen zu können, weist das Verfahren gemäß Fig. 1 eine Phasenberechnungsschritt 23 auf, der aus den Regelabweichungssignalen RAW.I und RAW.II die Phasenverschiebung zwischen den beiden Regelkreisschwingungen berechnet. Der Ist-Phasenverschiebungswert wird in einem Phasenkorrekturschritt mit dem Soll-Phasenverschiebungswert verglichen, und im Falle einer Abweichung wird die Phase der einen Schwingung gegenüber der anderen so verschoben, daß sich der gewünschte Phasenverschiebungswert einstellt.

Einige Möglichkeiten zum Berechnen und Korrigieren der Phasenverschiebung werden nun anhand der Figuren 5 -11 erläutert. Die Fig. 5 - 8 beziehen sich dabei auf das Verfahren gemäß Fig. 1, während sich die Fig; 10 und 11 auf ein modifiziertes Verfahren beziehen, das weiter unten anhand von Fig. 9 erläutert wird.

Die Signalverläufe der Fig. 5 - 8 sowie 10 und 11 unterscheiden von denen der Fig. 3 und 4 dadurch, daß nicht mehr phasenverschobene Lambdawerte, sondern phasenverschobene Regelfaktoren (entsprechend Fig. 2b) dargestellt sind. In allen gennanten Figuren ist der Verlauf des Regelfaktors FR.I durchgezogen und der Verlauf des Regelfaktors FR.II strichpunktiert dargestellt. Der Verlauf der jeweiligen Bezugsphase ist gestrichelt eingezeichnet. Bezugspunkte, ab denen die Phasenverschiebung gemessen wird, sind durch dick dargestellte Punkte gegeben. In allen Fällen ist davon ausgegangen, daß die Soll-Phasenverschiebung einer halben Schwingungsperiode entsprechen soll.

Es seien zunächst die Fig. 5a und 6 besprochen. In beiden Fällen ist die Phase des Signales FR.I Bezugsphase, und der Sprung von Lambda von mager nacht fett ist Bezugspunkt. Dies entspricht dem Umkehrpunkt im Regelungsfaktor von zunehmend nach abnehmend. Zu jedem dieser Zeitpunkte im Signal FR.I wird der Verlauf des Signales FR.II ermittelt. Für dieses Signal wird der Umkehrpunkt nicht direkt durch den Sprung im zugehörigen Sondensignal, sondern mit Hilfe des Bezugspunktes im Signal FR.I getriggert. Gemäß Fig. 5a erfolgt dies bei nacheilendem Signal FR.II dadurch, daß im Bezugszeitpunkt festgestellt wird, daß für das Signal FR.II das zugehörige Sondensignal noch nicht gesprungen ist. Es wird dann die Zeit Δ PS gemessen, die vergeht, bis das zum Signal FR.II gehörige Sondensignal springt. Wäre dieser Sprungzeitpunkt nicht um die Zeitspanne Δ PS gegenüber dem Bezugspunkt verzögert, sondern vielmehr unverzögert, wäre das signal FR.II in der Zeitspanne Δ PS bereits um den Wert Δ PS x IV gestiegen, wobei IV die Integrationsgeschwindigkeit ist. Das Signal FR.II wird daher mit Ablauf der Zeitspanne Δ PS um den genannten Wert Δ PS x IV erhöht, wodurch das Nacheilen beseitigt ist. Bei vorauseilendem Signal FR.II tritt für dieses der Sondensprung von fett nach mager vor dem Sondensprung von mager nach fett für das Signal FR.I auf. In diesem Fall wird die Umkehr des Signales FR.II noch nicht zugelassen, sondern dessen Wert wird weiter erniedrigt und zwar so lange, bis das Signal FR.I in seiner Änderungsrichtung umgekehrt wird, also den Bezugspunkt erreicht. Die verstrichene Zeitspanne ist auch in Fig. 6 als Δ PS bezeichnet. Mit Auftreten des Bezugspunktes wird auch im Fall des Voreilens das Signal FR.II um den Wert Δ PS x IV angehoben, wodurch die unerwünschte Phasenverschiebung Δ PS behoben ist.

Fig. 5b betrifft genau wie Fig. 5a den Fall des nacheilenden Signales FR.II. Die Korrektur erfolgt jedoch anders als gemäß Fig. 5a. Bei Auftreten des Bezugspunktes im Signal FR.I wird nämlich der Wert ermittelt, auf dem das Signal FR.II gerade steht. Dies wird mit dem Wert verglichen, den das Signal FR.II in seinem unteren Umkehrpunkt aufweisen müßte. Stimmt der gemessene Wert nicht mit dem erwarteten überein, wird das Signal FR.II auf den erwarteten Wert gesetzt. Der erwartete Wert kann z. B. der Umkehrwert in der vorigen Schwingung sein, oder es kann der am Wert Lambda = 1 gespiegelte Werte des Bezugspunktes für das Signal FR.I sein.

Fig. 7 entspricht weitgehen Fig; 5a, jedoch mit dem Untershchied, daß die unerwünschte Phasenverschiebung Δ PS etwa doppelt so groß ist wie im Fall von Fig. 5a. Dies hat zur Folge, daß sich als Korrekturwert Δ PS x IV ein recht hoher Wert ergibt. Würde diese Korrektur in einem einzigen Schritt durchgeführt werden, könnte dies zu unruhigem Fahrverhalten führen. Daher ist gemäß Fig. 7 vorgesehen, daß statt eines einzigen großen Korrekturschrittes zwei kleinere Korrekturschritte angewendet werden, von denen jeder dem Wert Δ PS x IV/2 entspricht. Die einzelnen Korrekturschritte werden in vorgegebenen aufeinanderfolgenden Zeitspannen ausgeführt, z. B. mit jedem Rechnerzyklus zum Berechnen der Regelfaktoren, im Falle der Realisierung durch einen Mikrocomputer.

Für die Darstellungen gemäß den Fig. 8a und b ist davon ausgegangen, daß nicht mehr dauernd auf die Phase der Schwingung FR.I bezogen wird, sondern daß Bezughnahme jeweils auf das früheste Signal erfolgt. Im fall der Fig. 8 a und b ist dies das Signal FR.II, da es, entsprechend der Darstellung von Fig. 6, dem Signal FR.I vorauseilt. Dasjenige Signal, für das zuerst ein Sprung im zugehörigen Sondensignal auftritt, setzt eine Zeitmessung auf O, die die Zeitspanne Δ PS mißt, die vergeht, bis auch das Sondensignal für das andere Regelfaktorsignal springt. Die Fig. 5a und 8a unterscheiden sich somit nur dadurch, daß bei Fig. 8a der Bezungspunkt auf dem vorauseilenden Signal FR.II liegt. Sobald mit Ablauf der Zeitspanne Δ PS das Sondensignal für das Signal FR.I springt, wird dessen Wert um den Korrekturwert Δ PS x IV erniedrigt. Würde zu einem späteren Zeitpunkt wieder das Signal FR.II gegenüber dem Signal FR.I nacheilen, würde sich ein Bild gemäß Fig. 5a ergeben. So wie sich die Fig. 8a und 5a entsprechen, entsprechen sich die Fig. 8b und 5b. Gemäß Fig. 8b wird nämlich das Signal FR.I auf die erwartete Amplitude gehoben, sobald das zum Regelfaktorsignal FR.II gehörige Sondensignal von fett nach mager springt.

In den Fig. 5 und 6 ist somit davon ausgegangen, daß das Signal FR.I dauernd das Bezugssignal zum Festellen der Phasenverschiebung bildet. Demgegenüber ist im Verhältnis der Fig. 5 und 8 davon ausgegangen, daß jeweils der früheste Sondensprungpunkt Bezugspunkt ist. In allen Fällen wurde davon ausgegangen, daß jeweils nur eine bestimmte Sprungrichtung für das Sondensiganl zur Bezugspunktbildung verwendet wird, jedoch kann jeder Sondensprung herangezogen werden.

Wie oben anhand der Fig. 2a und b erläutert, besteht zwischen dem Regelabweichungssignal RAW und dem Regelfaktorsignal FR eine feste Phasenverschiebung des Wertes der Totzeit TT. Diese Phasenverschiebung TT gilt für beide Regelfaktorsignale FR.I und FR.II gleichermaßen, so daß sie keinerlei Einfluß auf eine gegenseitige Verschiebung dieser beiden Signale zueinander hat. Das Berechnen der Phasenverschiebung kann somit nicht nur mit Hilfe der Sprungsignale von den Lambdasonden 17.I und 17.II erfolgen, sondern es können auch direkt die Regelfaktoren FR.I und FR.II miteinander verglichen werden. Dies ist in Fig. 9 dargestellt. Der Unterschied zum entsprechenden Teil der Darstellung von Fig. 1 besteht nur darin, daß dem Phasenberechnungsschritt 23 die Werte Regelfaktoren FR.I und FR.II statt die Werte der Regelabweichungen RAW.I und RAW.II zugeführt werden. Auch in Fig. 9 führt vom Phasenkorrekturschritt 24 eine durchgezogene Linie zum Regelungsschritt 21.II, dagegen eine gestrichelte Linie zum Regelungsschritt 21.I. Dies soll andeuten, daß es in allen Fällen entweder möglicht ist, eines der Regelfaktorensignale, im Beispielsfall das Regelfaktorsignal FR.I, festzuhalten und nur das andere zu korrigieren (Fig. 5 und 6), oder daß es möglicht ist, jeweils auf das früheste Signal Bezug zu nehmen und das jeweils andere zu korrigieren. In diesem Fall muß der Phasenkorrekturschritt 24 einmal einen Korrekturwert zum ersten Regelungsschritt 21.I und ein anderes Mal zum Regelungsschritt 21.II liefern.

Um die Phasenverschiebung zwischen den Regelungsfaktorsignalen FR.I und FR.II zu ermitteltn, es es günstig, auf den Durchlauf durch den fest Wert 1 abzuheben. Entsprechend liegt in den Darstellungen der Fig. 6 und 11 der Bezugspunkt auf der Hilfslinie für den genannten Wert. Bezugspunkt ist jeweils derjenige Zeitpunkt, zu dem eines der beiden Signale FR.I und FR.II als erstes den Wert 1 erreicht. In Fig. 10 ist dies das Signal FR.I, da das Signal FR.II nacheilt. In Fig. 11 ist es umgekehrt. Es wird jeweils die Zeitspanne Δ PS gemessen, die zwischen dem Durchgang des früheren Signales durch den Wert 1 und dem Durchgang des späteren Signales durch diesen wert erfolgt. Entsprechend wird in Fig. 10 das nacheilende Signal FR.II um den Wert Δ PS x IV erniedrigt, damit es denjenigen niederen Wert erreicht, den es eingenommen hätte, wenn es im abnehmenden Zustand bereits um die Zeitspanne Δ PS früher durch den Wert 1 gelaufen wäre, also rechtzeitig mit dem Durchlauf von FR.I von unten nach oben. Umgekehrt wird beim Ablauf gemäß Fig. 11 das Signal FR.I mit Ablauf der Zeitspanne Δ PS um den Wert Δ PS x IV erhöht, um sein Nacheilen gegenüber dem Signal FR.II zu beheben. Auch in Fällen gemäß denen der Fig. 10 und 11 kann der Korrekturschritt in mehrere Einzelschritte zerlegt werde, falls ein einzelner Korrekturschritt unerwünscht groß wäre.

Unter den beschriebenen Verfahren haben diejenigen, die einen der Signalverläufe der Regelungsfaktoren als dauernden Bezugsverlauf verwenden, den Vorteil der Einfachheit. Dagegen sind diejenigen Verfahren schneller, die jeweils auf die früheste Phase Bezug nehmen. Die Korrektur braucht nicht notwendigerweise in Sprüngen zu erfolgen, sondern sie kann auch dadurch erfolgen, daß die Integrationszeiten verändert werden, mit denen die Regelabweichungswerte zum Bilden der Regelfaktoren integriert werden.

Eine Vorrichtung zum Ausführen der beschriebenen Verfahren und auch anderer, ist vorzugsweise durch einen Mikrocomputer gegeben, dem die Signale der beiden Lambdasonden zugeführt werden und der zwei Mittel zur Zweipunktregelung, ein Mittel zum Bestimmen der Ist-Phasenverschiebung und ein Mittel zum Einstellen der Soll-Phasenverschiebung zwischen den beiden Regelkreisen aufweist. Sind mehr als zwei Regelkreise mit zugehörigen Lambdasonden vorhanden, weist die Vorrichtung ein Mittel zum Bestimmen der Ist-Phasenverschiebung auf, wie sie zwischen den Regelschwingungen bestehen, die von jeweils zwei Mitteln zur Zweipunktregelung erzeugt werden, und das Mittel zum Einstellen der Soll-Phasenverschiebungen ist so ausgebildet, daß es jeweils eine Soll-Phasenverschiebung zwischen zwei zugehörigen Regelkreisen aufrechterhält.

## Patentansprüche

1. Verfahren zur Lambdaregelung für eine Brennkraftmaschine mit mindestens zwei Lambdasonden in gleichartiger Position in verschiedenen Teilkanälen eines Abgassystems, die zusammen einen Katalysator beschicken, bei der mindestens zwei unterschiedliche Luft/Kraftstoff-Gemische für unterschiedliche Zylinder oder Zylindergruppen in unterschiedlichen Regelkreisen zweipunktgeregelt werden und wobei zwischen den Regelschwingungen Soll-Phasenverschiebungen eingestellt werden und bei der entweder die Phase eines der Regelkreise dauernd oder die jeweils früheste Phase als Bezugsphase verwendet wird und bei der die Phasenverschiebungen der anderen Regelkreise auf die Sollwerte eingestellt werden,
dadurch gekennzeichnet, daß
die Phasenverschiebung der anderen Regelkreise über eine Addition oder eine Subtraktion von Korrekturwerten erfolgt, die sich aus dem Produkt von Phasenverschiebungsdifferenzen und einer von der Integrationsgeschwindigkeit der anderen Regelkreise abhängigen Größe bestimmen, wobei die Phasenverschiebungsdifferenz die zeitliche Differenz zwischen gemessener und vorgegebener Phasendifferenz ist.

2. Verfahren zur Lambdaregelung für eine Brennkraftmaschine mit mindestens zwei Lambdasonden in gleichartiger Position in verschiedenen Teilkanälen eines Abgassystems, die zusammen einen Katalysator beschicken, bei der mindestens zwei unterschiedliche Luft/Kraftstoff-Gemische für unterschiedliche Zylinder oder Zylindergruppen in unterschiedlichen Regelkreisen zweipunktgeregelt werden und wobei zwischen den Regelschwingungen Soll-Phasenverschiebungen eingestellt werden und bei der entweder die Phase eines der Regelkreise dauernd oder die jeweils früheste Phase als Bezugsphase verwendet wird und bei der die Phasenverschiebungen der anderen Regelkreise auf die Sollwerte eingestellt werden,
dadurch gekennzeichent, daß
die Phasenverschiebung der anderen Regelkreise über eine Addition oder eine Subtraktion von Korrekturwerten erfolgt, wobei dei Korrekturwerte den Differenzen zwischen Istwerten und Erwartungswerten der jeweiligen Regelfaktoren (FR2,...) entsprechen und wobei die Erwartungswerte durch die jeweiligen Umkehrwerte der vorhergehenden Schwingung des jeweiligen Regelfaktors oder durch die an dem Wert Lambda=1 gespiegelten Werte des Bezugssignals zu einem Bezugszeitpunkt gegeben sind.

3. Verfahren nach Anspruch 1 oder 2, dadurch gekennzeichnet, daß der Korrekturwert beim Überschreiten eines Maximalwertes in mehrere Einzelwerte zerlegt wird, von denen jeder höchstens dem Maximalwert entspricht und daß diese Einzelwerte mit gegenseitigem zeitlichen Versetzen addiert oder subtrahiert werden.

4. Verfahren nach Anspruch 3, dadurch gekennzeichnet, daß der Zeitversatz dem Rechenzyklus eines Mikrocomputers entspricht.

5. Verfahren nach einem der Ansprüche 1 bis 4, dadurch gekennzeichnet, daß zwei Regelkreisen eine Phasenverschiebung von etwa einer halben Schwingungsperiode eingestellt wird.

6. Vorrichtung zur Lambdaregelung für eine Brennkraftmaschine mit mindestens zwei Lambdasonden in gleichartiger Position in verschiedenen Teilkanälen eines Abgassystems, die zusammen einen Katalysator beschicken, bei der mindestens zwei unterschiedliche Luft/Kraftstoff-Gemische für unterschiedliche Zylinder oder Zylindergruppen in unterschiedlichen Regelkreisen zweipunktgeregelt werden und die Mittel aufweist, mit denen zwischen den Regelschwingungen Soll-Phasenverschiebungen eingestellt werden und bei der entweder die Phase eines der Regelkreise dauernd oder die jeweils früheste Phase als Bezugsphase verwendet wird und bei der die Phasenverschiebungen der anderen Regelkreise auf die Sollwerte eingestellt werden,
dadurch gekennzeichnet, daß
Mittel vorhanden sind, die die Phasenverschiebung der anderen Regelkreise über eine Addition oder eine Subtraktion von Korrekturwerten bewirken, die sich aus dem Produkt von Phasenverschiebungsdiffrenzen und einer von der Integrationsgeschwindigkeit der anderen Regelkreise abhängigen Größe bestimmen, wobei die Phasenverschiebungsdifferenz die zeitliche Differenz zwischen gemessener und vorgegebener Phasendifferen ist.

7. Vorrichtung zur Lambdaregelun für eine Brennkraftmaschine mit mindestens zwei Lambdasonden in gleichartiger Position in verschiedenen Teilkanälen eines Abgassystems, die zusammen einen Katalysator beschicken, bei der mindestens zwei unterschiedliche Luft/Kraftstoff-Gemische für unterschiedliche Zylinder oder Zylindergruppen in unterschiedlichen Regelkreisen zweipunktgeregelt werden und die Mittel aufweist, mit denen zwischen den Regelschwingungen Soll-Phasenverschiebungen eingestellt werden und bei der entweder die Phase eines der Regelkreise dauernd oder die jeweils früheste Phase als Bezugsphase verwendet wird und bei der die Phasenverschiebungen der anderen Regelkreise auf die Sollwerte eingestellt werden,
dadurch gekennzeichnet, daß
Mittel vorhanden sind, die die Phasenverschiebung der anderen Regelkreise über eine Addition oder eine Subtraktion von Korrekturwerten bewirken und wobei die Korrekturwerte den Differenzen zwischen Istwerten und Erwartungswerten der jeweiligen Regelfaktoren (FR2,...) entsprechen und wobei die Erwartungswerte durch die jeweiligen Umkehrwerte der vorhergehenden Schwingung des jeweiligen Regelfaktors oder durch die an dem Wert Lambda=1 gespiegelten Werte des Bezugssignals zu einem Bezugszeitpunkt gegeben sind.

## Claims

1. Method for lambda control in an internal-combustion engine with at least two lambda probes in an identical position in different part channels of an exhaust gas system which together supply a catalyst, in which at least two different air/fuel mixtures for different cylinders or groups of cylinders are put under two-position control in different control circuits and where desired phase shifts are set between the control oscillations, and in which either the phase of one of the control circuits is used continuously as reference phase or the earliest phase in each case is used as reference phase, and in which the phase shifts of the other control circuits are set to the desired values,
characterised in that
the phase shift of the other control circuits is carried out by means of addition or subtraction of correction values which are determined from the product of phase-shift differences and a variable dependent on the integration speed of the other control circuits, the phase-shift difference being the time difference between measured and predetermined phase difference.

2. Method for lambda control in an internal combustion engine with at least two lambda probes in an identical position in different part channels of an exhaust gas system which together supply a catalyst, in which at least two different air/fuel mixtures for different cylinders or groups of cylinders are put under two-position control in different control circuits and where desired phase shifts are set between the control oscillations, and in which either the phase of one of the control circuits is used continuously as reference phase or the earliest phase in each case is used as reference phase, and in which the phase shifts of the other control circuits are set to the desired values,
characterised in that
the phase shift of the other control circuits is carried out by means of addition or subtraction of correction values, the correction values corresponding to the difference between actual values and expected values of the respective control factors (FR2,...) and the expected values being given by the respective reversal values of the preceding oscillation of the respective control factor or by the values of the reference signal at a reference time which are reflected at the value lambda = 1.

3. Method according to Claim 1 or 2, characterised in that, when a maximum value is exceeded, the correction value is broken down into a plurality of individual values, each of which corresponds at most to the maximum value, and in that these individual values are added or subtracted with a time offset relative to one another.

4. Method according to Claim 3, characterised in that the time offset corresponds to a computing cycle of a microcomputer.

5. Method according to one of Claims 1 to 4, characterised in that a phase shift of approximately half an oscillation period is set for two control circuits.

6. Device for lambda control in an internal-combustion engine with at least two lambda probes in an indentical position in different part channels of an exhaust gas system which together supply a catalyst, in which at least two different air/fuel mixtures for different cylinders or groups of cylinders are put under two-position control in different control circuits and which has means with which desired phase shifts are set between the control oscillations, and in which either the phase of one of the control circuits is used continuously as reference phase or the earliest phase in each case is used as reference phase, and in which the phase shifts of the other control circuits are set to the desired values,
characterised in that
means are present which effect the phase shift of the other control circuits by means of addition or subtraction of correction values which are determined form the product of phase-shift differences and a variable dependent on the integration speed of the other control circuits, the phase-shift difference being the time difference between measured and predetermined phase difference.

7. Device for lambda control in an internal-combustion engine with at least two lambda probes in an identical position in different part channels of an exhaust gas system which together supply a catalyst, in which at least two different air/fuel mixtures for different cylinders or groups of cylinders are put under two-position control in different control circuits and which has means with which desired phase shifts are set between the control oscillations, and in which either the phase of one of the control circuits is used continuously as reference phase or the earliest phase in each case is used as reference phase, and in which the phase shifts of the other control circuits are set to the desired values,
characterised in that
means are present which effect the phase shift of the other control circuits by means of addition of subtraction of corrections values, the correction values corresponding to the differences between actual values and expected values of the respective control factors (FR2,...) and the expected values being given by the respective reversal values of the preceding oscillation of the respective control factor or by the values of the reference signal at a reference time which are reflected at the value lambda = 1.

## Revendications

1. Procédé de régulation Lambda pour un moteur à combustion interne, équipé d'au moins deux sondes Lambda dans une position analogue dans des tubulures partielles différentes d'un système d'échappement de gaz, alimentant en commun un catalyseur, procédé selon lequel on règle suivant un réglage en deux points, au moins deux mélanges air/carburant différents pour des cylindres ou groupes de cylindres différents appartenant à des circuits de réglage différents et entre les oscillations de réglage, on établit des déphasages de consigne, procédé selon lequel on utilise comme phase de référence soit la phase de l'un des circuits de réglage, en permanence, soit la phase chaque fois la plus avancée, et selon lequel on règle les déphasages des autres circuits de réglage en fonction des valeurs de consigne,
caractérisé en ce que
le déphasage des autres circuits de réglage se fait par une addition ou une soustraction des valeur de correction définie par le produit des différences de déphasages et d'une grandeur dépendant des vitesses d'intégration des autres circuits de réglage, la différence des déphasages étant la différence de temps entre une différence de phase mesurée et une différence de phase prédéterminée.

2. Procédé de régulation Lambda pour un moteur à combustion interne comportant au moins deux sondes Lambda placées dans des positions analogues dans des tubulures partielles différentes d'un système de gaz d'échappement alimentant en commun un catalyseur, selon lequel au moins deux mélanges air/carburant différents sont réglés suivant un réglage en deux points dans des circuits de réglage différents pour des cylindres ou groupe de cylindres différents, et entre les oscillations de réglage, on établit des déphasages de consigne, et selon lequel on utilise comme phase de référence soit la phase d'un circuit de réglage, en continu, soit la phase chaque fois la plus anticipée et selon lequel les déphasages des autres circuits de réglage sont fixés aux valeurs de consigne,
caractérisé en ce que
le déphasage des autres circuits de réglage se fait par l'addition ou la soustraction de valeurs de correction, ces valeurs de correction correspondant à la différence entre des valeurs réelles et des valeurs prévisibles des coefficients de réglage respectifs (FR2,...) et des valeurs prévisibles étant données par les valeurs d'inversion respectives de l'oscillation prédéterminée du coefficient de réglage respectif ou par la valeur symétrique par rapport à la valeur 1 du coefficient Lambda pour le signal de référence à un instant de référence.

3. Procédé selon la revendication 1 ou 2, caractérisé en ce qu'en ce que lors du dépassement d'une valeur maximale, la valeur de correction est décomposée en plusieurs valeurs distinctes correspondant chacune au plus à la valeur maximale et en ce que ces valeurs distinctes sont additionnées ou soustraites réciproquement avec décalage dans le temps.

4. Procédé selon la revendication 3, caractérisé en ce que le décalage du temps correspond au cycle de calcul d'un micro-ordinateur.

5. Procédé selon les revendications 1 à 4, caractérisé en ce que deux circuits de réglage définissent un déphasage correspondant sensiblement à une demi-période d'oscillation.

6. Dispositif de régulation Lambda pour un moteur à combustion interne comportant au moins deux sondes Lambda occupant une position analogue dans des tubulures partielles différentes d'un système de gaz d'échappement, tubulures qui alimentent en commun un catalyseur, dispositif dans lequel on règle suivant un réglage en deux points dans des circuits de réglage différents, deux mélanges air/carburant différents pour des cylindres ou groupes de cylindres différents et comportant des moyens à l'aide desquels on règle des déphasages de consigne entre les oscillations de réglage et pour lequel on utilise comme phase de référence soit la phase de l'un des circuits de réglage en continu, soit chaque fois la phase la plus anticipée, dispositif dans lequel les déphasages des autres circuits de réglage sont réglés à des valeurs de consigne,
caractérisé par
des moyens qui assurent le déphasage des autres circuits de réglage par l'addition ou la soustraction de valeurs de correction résultant du produit des différences de déphasage et d'une grandeur dépendant de la vitesse d'intégration des autres circuits de réglage, la différence de déphasage étant la différence de temps entre la différence de phase mesurée et la différence de phase prédéterminée.

7. Dispositif de régulation Lambda pour un moteur à combustion interne comportant au moins deux sondes Lambda occupant une position analogue dans des tubulures partielles différentes d'un système de gaz d'échappement, tubulures qui alimentent en commun un catalyseur, dispositif dans lequel on règle suivant un réglage en deux points dans des circuits de réglage différents, deux mélanges air/carburant différents pour des cylindres ou groupes de cylindres différents et comportant des moyens à l'aide desquels on règle des déphasages de consigne entre les oscillations de réglage et pour lequel on utilise comme phase de référence, soit la phase de l'un des circuits de réglage en continu, soit chaque fois la phase la plus anticipée, dispositif dans lequel les déphasages des autres circuits de réglage sont réglés à des valeurs de consigne, dispositif
caractérisé en ce
qu'il comporte des moyens qui assurent le déphasage des autres circuits de réglage par une addition ou une soustraction de valeurs de correction et les valeurs de corrections correspondant aux différences entre les valeurs réelles et les valeurs prévisibles des coefficients de réglage respectif (FR2 ...) et les valeurs prévisibles étant données par les valeurs d'inversion respectives de l'oscillation précédente du coefficient de réglage respectif ou par les valeurs du signal de référence, symétriques par rapport à la valeur 1 du coefficient Lambda à un instant de référence.
